# EUROPÄISCHE PATENTSCHRIFT

(11) **EP 1 146 528 B1**
(45) Veröffentlichungstag und Bekanntmachung des Hinweises auf die Patenterteilung: **14.07.2010**
(21) Anmeldenummer: 01106720.4
(22) Anmeldetag: 16.03.2001
(51) Int. Cl.: H01H 3/14

(54) **Elektrisches Kontaktmatte mit Vorrichtung zur Ruhestromüberwachung**
Electrical switch mat with device for static current monitoring
Paillasson à contact électrique avec appareil pour la surveillance du courant permanent

(30) Priorität: 14.04.2000 DE 10018475
(43) Veröffentlichungstag der Anmeldung: 17.10.2001
(73) Patentinhaber: Gelbau GmbH & Co. KG, 53859 Niederkassel (DE)
(72) Erfinder: Beckhausen, Karlheinz, 50931 Köln (DE); Menz, Jürgen, 50858 Köln (DE)
(74) Vertreter: Nau, Walter

(56) Entgegenhaltungen:
- EP-A- 0 212 454
- EP-A- 1 087 088
- DE-A- 2 101 193
- DE-A- 3 915 931
- DE-A- 4 421 447
- DE-A- 19 510 617
- DE-U- 1 703 497
- FR-A- 2 033 446

## Beschreibung

Die Erfindung betrifft eine Vorrichtung zur Ruhestromüberwachung mit einer elektrischen Kontaktmatte mit zumindest zwei im Ruhestrom mit Abstand zueinander angeordneten Platten gemäß den Merkmalen des Oberbegriffs des Patentanspruchs 1.

Derartige Kontaktmatten finden verschiedenartige Anwendungen als Sicherheitseinrichtungen, als Warneinrichtungen, ggf. auch als Einbruchsicherungen.

Es ist bekannt (EP- 0 109 159) die Platten einer elektrischen Kontaktmatte aus Metall herzustellen. Derartige Kontaktmatten sind möglicherweise für einen rauen Einsatz mit großen Schaltkräften geeignet, sie sind aber nicht vorteilhaft, wenn es darum geht, dass auch kleinere punktförmige Lasten einen Kontakt auslösen sollen. Des Weiteren sind sie nicht anpassungsfähig an unebene Flächen, Krümmungen und dergleichen.

Es ist weiterhin bekannt (EP- 0 395 784) die Platten aus Gummi, Kunststoff oder dergleichen herzustellen und mit Distanzhaltern zu versehen. Die Distanzhalter sind als Noppen, Streifen oder Leisten ausgebildet und einstückig mit einer Platte hergestellt. Dadurch ergeben sich Platten, die aufwendig und damit teuer in der Herstellung sind, zumal die Platte mit Distanzhaltern so ausgebildet sein muss, dass die Distanzhalter nicht leitend, die Platte aber leitend ist.

Es ist noch bekannt (DE- 195 10 617 A1 ), zwei einander zugeordnete, zumindest teilweise elektrisch leitende Flächen einer Kontaktmatte vorzusehen, wobei zwischen den Flächen eine Distanz bildende Einrichtung angeordnet ist und die Flächen nach Zusammendrücken der Distanz gebenden Einrichtung um einen vorgebbaren Wert eine von einer Auswerteeinrichtung auswertbare elektrische Verbindung herstellen. Die elektrisch leitenden Flächen weisen ein Geflecht, ein Gewebe oder ein Gewirk auf, die leitend sind. Die Distanz gebende Einrichtung weist schlaufenartige Fäden auf, die entweder an beiden Flächen oder an einer Fläche befestigt sind. Es handelt sich auch hier um eine elastische Zwischenlage zwischen den leitenden Flächen, wobei nach Zusammendrücken der elastischen Zwischenlage die Kontaktierung erfolgt und der Auswerteeinrichtung zugeführt wird, wobei die Auswerteeinrichtung einen Ohm'schen oder kapazitiven Abschluss aufweist.

Es ist weiterhin bekannt, eine elektrische Schalteinrichtung an sicherheitstechnischen Einrichtungen vorzusehen, um z. B. eine Maschine abzuschalten oder eine Warneinrichtung zu betätigen, wenn ein Schalter einen Schaltimpuls auslöst. Um Leitungsbrüche, Kurzschlüsse oder dergleichen zu erfassen, wird eine so genannte Ruhestromüberwachung durchgeführt. Dabei weist ein taktiler Sensor neben der Schalteinrichtung auch einen elektrischen Abschluss auf, wobei dieser elektrische Abschluss in einem Ruhestromkreis liegt. Durch diesen elektrischen Abschluss fließt permanent ein Ruhestrom, der, wenn kein Schaltimpuls vorliegt, einen konstanten Wert hat. Sollte plötzlich ein Kurzschluss oder eine Leitungsunterbrechung auftreten, wird dies durch Änderung des konstanten Ruhestroms erfasst. Ebenso verändert sich der Ruhestrom, wenn der Schalter den elektrischen Abschluss kurzschließt, so dass durch diese in ihrer Größe bekannte Änderung des Ruhestromes ein Schaltvorgang ausgelöst werden kann.

Der Erfindung liegt die Aufgabe zugrunde, die Nachteile der Vorrichtung zur Ruhestromüberwachung mit einer elektrischen Kontaktmatte zu beheben und eine Kontaktmatte zu schaffen, die einfach und kostengünstig in der Herstellung ist und bereits bei kleinen Kräften hinreichend sicher reagiert.

Die Aufgabe der Erfindung wird durch die kennzeichnenden Merkmale des Patentanspruchs 1 gelöst.

Erfindungsgemäß bilden die Distanzhalter eine im Wesentlichen unelastische Zwischenlage, die Öffnungen solcher Größe aufweist, dass die Innenflächen der Platte bei Druckbelastung sich gegenseitig berühren, wobei die Platten als dünne, vorzugsweise biegsame und elastische Schaltelemente ausgebildet sind. Die Platten haben vorzugsweise eine Stärke von 2,5 mm, wobei die Zwischenlage, die vorzugsweise als Netzgewebe oder gelochte Folie aus Kunststoff oder Baumwolle ausgebildet ist, eine Stärke von 0,5 mm hat, wobei die Öffnungen in der Zwischenlage bei einem Netzgewebe eine Maschengröße von ca. 5 mm haben. Die Platten haben vorzugsweise eine Shore-Härte von 50 bis 65. Erfindungsgemäß wird noch vorgeschlagen, dass die Platten an ihren der Zwischenlage abgewandten Oberfläche Noppen oder sonstige Erhebungen, die mit Abstand zueinander angeordnet sind, aufweisen. Dadurch wird die Kontaktfähigkeit erhöht, insbesondere auch dann, wenn die Last mehr flächig als punktförmig aufgebracht wird.

Wird die Zwischenlage, wie weiterhin vorgeschlagen, beidseitig klebend ausgeführt, so kann mit einfachen Mitteln eine Kontaktmatte hergestellt werden, die in sich schon eine Einheit bildet. Zur Verbesserung der Haltbarkeit kann auch z. B. ein Klebeband als Einfassung verwendet werden.

Erfindungsgemäß eignet sich die vorgeschlagene Kontaktmatte zur Bildung eines Bumpers oder sonstiger Sicherheitsschaltelemente mit großem Nachlaufweg, wobei sich dann an die Kontaktmatte Übertragungselemente anschließen, die an einem Stützelement befestigt sind, wobei auch der den Übertragungselementen abgewandten Seite des Stützelements ein elastischer Oberkörper, vorzugsweise aus Schaumstoff vorgesehen ist. Das Stützelement ist senkrecht zur Kontaktmatte beweglich angelenkt und im Wesentlichen starr ausgeführt, damit Kräfte auf den elastischen Oberkörper zur Auslösung eines Kontakts der Kontaktmatte führen. Die Übertragungselemente sind dabei an dem der Kontaktmatte zugewandte Ende so ausgebildet, dass sie eine kleine Übertragungsfläche bilden, die im Bereich von 10 mm² liegt. Werden mehrere Übertragungselemente, z. B. in mehreren Reihen angeordnet, so können insbesondere auch schräge Kräfte auf den elastischen Oberkörper zur sicheren Auslösung der Kontaktmatte führen. Durch die Anzahl und Anordnung der Übertragungselemente kann daher die Schaltauslösung variiert werden.

Um eine senkrecht zur Kontaktmatte bewegliche Anlenkung des Stützelements mit elastischem Oberkörper zur Kontaktmatte zu gewährleisten, können die Kontaktmatte und das Stützelement in einem Rahmen untergebracht sein, wobei der Rahmen diese beiden Elemente umschließt und mit einem Rand gegeneinander festhält.

Die vorgeschlagene Kontaktmatte eignet sich auch vorzugsweise zur Bildung einer Sicherheitsschaltleiste, wobei dann die Kontaktmatte als Kontaktstreifen ausgebildet ist, an die sich mittels Übertragungselementen eine Stützleiste anschließt, die senkrecht zum Kontaktstreifen beweglich angelenkt ist. Der Aufbau ist ähnlich wie der des Bumpers, wobei es hier nicht primär um einen großen Nachlauf, sondern um eine besondere Art einer Sicherheitsschaltleiste geht. Die Übertragungselemente können einstückig mit der Stützleiste ausgebildet sein, wobei die Stützleiste eine gewisse Flexibilität aufweisen sollte, damit auch eine Punktlast eine Kontaktauslösung bewirkt.

Die vorgeschlagene Kontaktmatte kann auch wulstartig gebogen und an ihren beiden Enden an einer Maschine, an einem Rolltor oder dergleichen befestigt sein und als Sicherheitskontaktschiene ausgebildet sein, wobei ein Druck auf den Außenmantel der wulstartig gebogenen Kontaktmatte einen Schaltimpuls auslöst.

Die den Schalter eines taktilen Sensors bildenden Platten sind an eine elektronische Auswerteeinheit angeschlossen, die zumindest einen Schwellwertschalter sowie eine Schaltstufe aufweist. Dadurch lässt sich eine kompakte Auswerteeinheit realisieren, die neben Erfassung eines Hindernisses mittels des taktilen Sensors auch die Auswertung mittels des Schwellwertschalters und die Auslösung eines Schaltvorgangs mittels einer Schaltstufe bewirkt.

Zur weiteren Erläuterung der Erfindung wird auf die Zeichnungen verwiesen, in denen Ausführungsbeispiele der Erfindung vereinfacht dargestellt sind.

Es zeigen:
- Figur 1:: eine Draufsicht auf eine erfindungemäße Kontaktmatte, wobei die obere Platte geschnitten ist, um den Blick auf die Zwischenlage und die untere Platte freizugeben und
- Figur 2:: eine Seitenansicht auf eine elektrische Kontaktmatte mit im Abstand dazu angeordnetem Stützelement mit einem elastischen Oberkörper.

In Figur 1 ist mit 2 allgemein eine Kontaktmatte bezeichnet, die an ihrem Umfang eine Schnittlinie aufweist. Dies bedeutet, dass die Matte in ihren Abmessungen beliebig sein kann und dass es sich bei Figur 1 nur um einen Ausschnitt handelt, an dem der Aufbau der Kontaktmatte 2 ersichtlich ist. Die Kontaktmatte 2 weist Platten 2a und 2b auf, die aus Gummi oder Polymeren hergestellt sind und durch Beimischung von leitenden Stoffen, wie Russ, Graphit, Metallpulver oder dergleichen elektrisch leitend sind. An den Platten 2a und 2b sind elektrische Leitungen 15 und 16 angeschlossen, die zu einem taktilen Sensor führen, so dass die Matte Bestandteil einer Vorrichtung zur Ruhestromüberwachung ist. Die Platten 2a und 2b haben eine Stärke von etwa 2,5 mm und sind nachgiebig ausgebildet. Mit 2c ist eine Zwischenlage bezeichnet, die im Wesentlichen unelastisch ist und aus nicht leitendem Material, vorzugsweise einem Netzgewebe, besteht. Das Netzgewebe hat, wie Figur 1 zu entnehmen ist, durchgehende Öffnungen, so dass bei Druckbelastung beispielsweise der Platte 2b, die innere Oberfläche dieser Platte durch die Maschen die Platte 2a berühren kann und damit als elektrischer Schalter für die Vorrichtung zur Ruhestromüberwachung wirkt. Die Maschenweite des Netzgewebes beträgt vorzugsweise etwa 5 mm. Die Dicke des Gewebes ist etwa 0,5 mm. Das Netzgewebe kann beispielsweise beidseitig selbstklebend ausgeführt sein, so dass nach Zusammendrücken der Platten 2a und 2b diese über das Netzgewebe bzw. die Zwischenlage 2c gegeneinander befestigt sind. Die Ränder können nachträglich mittels eines Klebebandes eingefasst sein, so dass die Kontaktmatte 2 gegen Eindringen von Schmutz und dergleichen geschützt ist. Die Kontaktmatte 2 kann aber noch in eine nicht dargestellte Arbeitsmatte eingepackt sein, so dass eine Matte entsteht, die auch von Rädern überfahren werden kann und eine erhöhte Festigkeit bzw. Schutz aufweist.

In Figur 2 ist die Kontaktmatte 2 wiederum zusammengesetzt aus den Platten 2a und 2b und der Zwischenlage 2c an einem festen Untergrund 17, beispielsweise an einem Maschinenteil oder an einem Fahrzeug abgestützt. Auf der dem Untergrund 17 gegenüberliegenden Seiten der Matte ist ein elastischer Oberkörper 18 angeordnet, der an einem Stützelement 19 befestigt ist, das seinerseits mittels Übertragungselementen 20 und 21 mit der Kontaktmatte 2 in Wirkverbindung steht. Tritt der elastische Oberkörper 18 auf einen Widerstand, so wird auch auf das Stützelement 19 eine Kraft ausgeübt, das diese Kraft über die Übertragungselemente 20 und/oder 21 auf die Platte 2b überträgt, wodurch eine Kontaktierung der Platte 2b mit der Platte 2a erfolgt und dadurch die Matte als Schalter in Verbindung mit der Vorrichtung zur Ruhestromüberwachung wirkt und einen Schaltimpuls auslöst, der zu einem Warnsignal oder einem Abschalten des Fahrzeuges oder der Maschinen und dergleichen führt. Der elastische Oberkörper ist dabei räumlich so groß ausgeführt und so elastisch, dass die Zeit zwischen dem Schaltimpuls und dem Stillstand der Maschine bzw. des Fahrzeuges zu einer Wegstrecke der elastischen Nachgiebigkeit des Oberkörpers 18 passt, so dass die Maschine oder das Fahrzeug zum Stillstand kommt, ohne das Schäden entstehen. Das Stützelement 19 muss sich gegenüber der Matte parallel zur Zeichnungsebene der Figur 2 frei bewegen können, um die Kräfte übertragen zu können und einen Schaltimpuls auszulösen. Das Stützelement kann daher beispielsweise pendelnd aufgehängt sein oder mit der Kontaktmatte in einem Rahmen radial abgestützt sein und in Zeichnungsebene der Figur 2 so beweglich sein, dass das Stützelement und die Kontaktmatte sich nicht gegeneinander entfernen können, wohl aber zusammengedrückt werden können.

Durch die Verteilung der Übertragungselemente zwischen dem Stützelement 19 und der Kontaktmatte sowie durch ihre Anzahl und durch die Größe der der Kontaktmatte zugewandten Enden der Übertragungselemente kann die Schaltauslösung und die Reaktionszeit und -kraft zur Auslösung des Schaltimpulses der Kontaktmatte verändert werden. Je nach Anordnung der Übertragungselemente können auch schräge Kräfte auf den elastischen Oberkörper einen Schaltimpuls auslösen.

## Patentansprüche

1. Vorrichtung zur Ruhestromüberwachung mit einer elektrischen Kontaktmatte (2) mit zumindest zwei im Ruhezustand mit Abstand zueinander angeordneten Platten (2a, 2b), die elektrisch leitende Flächen aufweisen, wobei der Abstand durch nicht leitende Distanzhalter hergestellt ist, wobei die Innenflächen der Platten (2a, 2b) bei Druckbelastung der Kontaktmatte (2) sich gegenseitig berühren und **dadurch** den Schalter eines taktilen Sensors der Vorrichtung zur Ruhestromüberwachung bilden und wobei der Sensor in Parallelschaltung zur Kontaktmatte einen elektrischen Abschluss aufweist,
**dadurch gekennzeichnet, dass** die Distanzhalter als im Wesentlichen unelastische Zwischenlage (2c) ausgebildet sind, die Öffnungen solcher Größe aufweist, dass die Innenflächen der Platten (2a, 2b) bei Druckbelastung der Kontaktmatte (2) sich gegenseitig berühren,
dass die Platten (2a, 2b) als dünne, biegsame und elastische Schaltelemente ausgebildet, aus Gummi oder Polymeren hergestellt und durch Beimischung von leitenden Stoffen, wie Ruß, Graphit, Metallpulver und dergleichen elektrisch leitend sind und
dass die Zwischenlage als nicht leitendes Netzgewebe, vorzugsweise aus Kunststoff oder Baumwolle, ausgebildet ist.

2. Vorrichtung zur Ruhestromüberwachung mit einer elektrischen Kontaktmatte nach Anspruch 1,
**dadurch gekennzeichnet, dass** die Zwischenlage (2c) beidseitig klebend ausgeführt ist.

3. Vorrichtung zur Ruhestromüberwachung mit einer elektrischen Kontaktmatte nach einem der Ansprüche 1 oder 2,
**dadurch gekennzeichnet, dass** die Platten (2a, 2b) an ihren der Zwischenlage (2c) abgewandten Oberflächen Noppen oder sonstige Erhebungen aufweisen, die mit Abstand zueinander angeordnet sind.

4. Vorrichtung zur Ruhestromüberwachung mit einer elektrischen Kontaktmatte nach einem der vorhergehenden Ansprüche,
**dadurch gekennzeichnet, dass** zur Bildung eines Bumpers oder eines sonstigen Sicherheitsschaltelements mit großem Nachlaufweg sich an die Kontaktmatte (2) Übertragungselemente (20, 21) anschließen, die an einem Stützelement (19) befestigt sind,
dass das Stützelement (19) auf der den Übertragungselementen (20, 21) abgewandten Seite einen elastischen Oberkörper (18), vorzugsweise aus Schaumstoff, trägt und
dass das Stützelement (19) senkrecht zur Kontaktmatte beweglich angelenkt ist.

5. Vorrichtung zur Ruhestromüberwachung mit einer elektrischen Kontaktmatte nach einem der vorhergehenden Ansprüche,
**dadurch gekennzeichnet, dass** zur Bildung einer Sicherheitsschaltleiste oder eines sonstigen Sicherheitsschaltelements die Kontaktmatte(2) als Kontaktstreifen ausgebildet ist, an den sich Übertragungselemente anschließen, die an einer Stützleiste befestigt sind, und
dass die Stützleiste senkrecht zum Kontaktstreifen beweglich angelenkt ist.

## Claims

1. Apparatus for quiescent current monitoring having an electrical contact mat (2) with at least two plates (2a, 2b) which are arranged at a distance from one another in the rest state and have electrically conductive surfaces, wherein the distance is produced by non-conductive spacers, wherein the inner surfaces of the plates (2a, 2b) touch one another when pressure is applied to the contact mat (2), thus forming the switch of a tactile sensor of the apparatus for quiescent current monitoring, and wherein the sensor has an electrical termination connected in parallel with the contact mat,
**characterized in that** the spacers are in the form of an essentially non-elastic intermediate layer (2c), and the openings are of such a size that the inner surfaces of the plates (2a, 2b) touch one another when pressure is applied to the contact mat (2),
**in that** the plates (2a, 2b) are in the form of thin, flexible and elastic switching elements, are composed of rubber or polymers and are made electrically conductive by the admixing of conductive substances, such as soot, graphite, metal powder and the like, and **in that** the intermediate layer is in the form of a non-conductive network mesh, preferably composed of plastic or cotton.

2. Apparatus for quiescent current monitoring having an electrical contact mat according to Claim 1,
**characterized in that** the intermediate layer (2c) is adhesive on both sides.

3. Apparatus for quiescent current monitoring having an electrical contact mat according to one of Claims 1 or 2,
**characterized in that**, on their surfaces facing away from the intermediate layer (2c), the plates (2a, 2b) have studs or other projections which are arranged at a distance from one another.

4. Apparatus for quiescent current monitoring having an electrical contact mat according to one of the preceding claims,
**characterized in that** transmission elements (20, 21), which are attached at a supporting element (19), are connected to the contact mat (2) in order to form a bumper or some other safety switching element with a large deflection movement,
**in that** the supporting element (19) is fitted with an elastic upper body (18), preferably composed of foam material, on the side facing away from the transmission elements (20, 21), and
**in that** the supporting element (19) is articulated such that it can move at right angles to the contact mat.

5. Apparatus for quiescent current monitoring having an electrical contact mat according to one of the preceding claims,
**characterized in that** the contact mat (2) is in the form of a contact strip, to which transmission elements which are attached to a supporting strip are connected, in order to form a safety switching strip or some other safety switching element, and
**in that** the supporting strip is articulated such that it can move at right angles to the contact strip.

## Revendications

1. Dispositif de surveillance du courant de repos, présentant
un tapis de contact (2) qui présente au moins deux plaques (2a, 2b) disposées à distance l'une de l'autre à l'état de repos et présentant des surfaces électriquement conductrices,
la distance étant établie par des écarteurs non conducteurs,
les surfaces intérieures des plaques (2a, 2b) se touchant mutuellement lorsque le tapis de contact (2) est sollicité en pression et formant ainsi le commutateur d'un détecteur tactile du dispositif de surveillance du courant de repos,
le détecteur présentant une fermeture électrique raccordée en parallèle au tapis de contact,
**caractérisé en ce que**
les écarteurs sont configurés comme couches intermédiaires (2c) essentiellement non élastiques qui présentent des ouvertures d'une taille telle que les surfaces intérieures des plaques (2a, 2b) se touchent mutuellement lorsque le tapis de contact (2) est sollicité en compression,
**en ce que** les plaques (2a, 2b) sont configurées sous la forme de minces éléments de commutation flexibles et élastiques, réalisés en caoutchouc ou en polymère, et rendus électriquement conducteurs par addition de matières conductrices, par exemple du noir de carbone, du graphite, de la poudre métallique ou similaires et
**en ce que** la couche intermédiaire est configurée comme treillis tissé non conducteur, de préférence en matière synthétique ou en coton.

2. Dispositif de surveillance du courant de repos à l'aide d'un tapis de contact électrique selon la revendication 1, **caractérisé en ce que** la couche intermédiaire (2c) est rendue adhésive sur ses deux faces.

3. Dispositif de surveillance du courant de repos selon l'une des revendications 1 ou 2, **caractérisé en ce que** sur leur surface non tournée vers la couche intermédiaire (2c), les plaques (2a, 2b) présentent des bosses ou d'autres saillies disposées à distance mutuelle.

4. Dispositif de surveillance du courant de repos selon l'une des revendications précédentes, **caractérisé en ce que** pour former un pare-choc ou un autre élément de commutation de sécurité à long parcours de déformation, des éléments de transfert (20, 21) fixés à un élément de soutien (19) sont raccordés au tapis de contact (2), **en ce que** l'élément de soutien (19) porte sur le côté non tourné vers les éléments de transfert (20, 21) un corps supérieur élastique (18), de préférence en mousse et **en ce que** l'élément de soutien (19) est articulé de manière à pouvoir se déplacer perpendiculairement au matelas de contact.

5. Dispositif de surveillance du courant de repos selon l'une des revendications précédentes, **caractérisé en ce que** pour former une latte conductrice de protection ou un autre élément de commutation de protection, le tapis de contact (2) est configuré comme ruban de contact sur lequel sont raccordés des éléments de transfert fixés sur une latte de soutien et **en ce que** la latte de soutien est articulée de manière à pouvoir se déplacer perpendiculairement au ruban de contact.
